# EUROPÄISCHE PATENTSCHRIFT

(11) **EP 3 019 046 B1**
(45) Veröffentlichungstag und Bekanntmachung des Hinweises auf die Patenterteilung: **06.09.2017**
(21) Anmeldenummer: 14739370.6
(22) Anmeldetag: 03.07.2014
(51) Int. Cl.: A47B 88/427

(54) **AUSZUGSFÜHRUNG FÜR EINEN SCHUBKASTEN**
PULL-OUT GUIDE FOR A DRAWER
GLISSIÈRE POUR UN TIROIR

(30) Priorität: 10.07.2013 DE 102013107322
(43) Veröffentlichungstag der Anmeldung: 18.05.2016
(73) Patentinhaber: Paul Hettich GmbH & Co. KG, 32278 Kirchlengern (DE)
(72) Erfinder: FRANKE, Thomas, 32257 Bünde (DE); STUFFEL, Andreas, 31675 Bückeburg (DE); OEPPING, Dirk, 32278 Kirchlengern (DE)
(74) Vertreter: Dantz, Jan Henning
(86) Internationale Anmeldenummer: PCT/EP2014/064187
(87) Internationale Veröffentlichungsnummer: WO 2015/003994

(56) Entgegenhaltungen:
- EP-A1- 2 564 729
- DE-U1-202010 007 765
- US-A- 5 439 284
- US-B1- 6 601 933

## Beschreibung

Die vorliegende Erfindung betrifft eine Auszugsführung für einen Schubkasten, mit einer mit einem Schubkasten koppelbaren Laufschiene, mit einer vorderen und einer hinteren Kopplungsvorrichtung, die zur Fixierung des Schubkastens auf einer Laufschiene dienen.

Auszugsführungen der gattungsgemäßen Art sind an sich bekannt und haben sich in der Praxis bewährt.

Selbstverständlich sind für einen Schubkasten jeweils zwei Auszugsführungen der gattungsgemäßen Art notwendig, um einen Schubkasten innerhalb eines Möbelkorpus verschiebbar lagern zu können.

Die Auszugsführungen weisen dementsprechend auch jeweils eine an einem Möbelkorpus festlegbare Korpusschiene auf und zwischen der im montierten Zustand insoweit als ortsfest anzusehenden Korpusschiene und der im gekoppelten Zustand mit einem Schubkasten beweglichen Laufschiene kann gegebenenfalls auch noch eine auszugsverlängernde Mittelschiene angeordnet sein.

Die Fixierung eines Schubkastens auf einer Laufschiene erfolgt bislang in der Weise, dass ein Schubkasten lagegerecht auf die beiden Laufschienen der in einem Möbelkorpus befestigten Auszugsführungen aufgesetzt und bis in eine endgültige Schließposition in den Möbelkorpus eingeschoben wird. Dabei wird bislang durch die hintere Kopplungsvorrichtung das Abheben des Schubkastens im hinteren Bereich und durch die vordere Kopplungsvorrichtung sowohl ein Abheben des Schubkastens in diesem vorderen Bereich wie auch eine Kopplung in Auszugsrichtung hergestellt, so dass der Schubkasten nicht mehr in Auszugsrichtung von den Laufschienen abgezogen werden kann.

Bei ordnungsgemäßer Montage ist die Funktion der bekannten Auszugsführungen einwandfrei und auch sicher.

Wird bei einer Erstmontage oder, nachdem ein Benutzer einmal beispielsweise zu Reinigungszwecken einen Schubkasten völlig von den Laufschienen getrennt hat und wieder montieren möchte, der Schubkasten nicht weit genug eingeschoben, besteht die Gefahr, dass die ordnungsgemäße Kopplung nicht wirksam wird, so dass bei einer Bewegung des Schubkastens in Öffnungsrichtung die Gefahr besteht, dass der Schubkasten völlig von den Laufschienen abgezogen werden kann, da hier noch keine Auszugssicherung eingetreten ist. Der Schubkasten könnte insoweit herunterfallen und den Benutzer verletzen, außerdem kann der Schubkasten beim Herunterfallen natürlich auch beschädigt werden.

Der vorliegenden Erfindung liegt deshalb die Aufgabe zu Grunde, eine Auszugsführung der gattungsgemäßen Art dahingehend zu verbessern, dass die Sicherheit gegen Montagefehler mit der damit einhergehenden Verletzungsgefahr eines Benutzers wesentlich erhöht wird.

Diese Aufgabe wird erfindungsgemäß gelöst durch eine weitere Kopplungseinrichtung, welche den Schubkasten zumindest gegen ein Herunterziehen von der Laufschiene sichert, bevor wenigstens eine der beiden anderen Kopplungsvorrichtungen mit dem Schubkasten im Eingriff ist.

Hierdurch wird erreicht, dass eine Abzugssperre für den Schubkasten schon wirksam ist, bevor eine wirksame Fixierung des Schubkastens mit den bekannten Kopplungsvorrichtungen stattgefunden hat. Es ist zwar davon auszugehen, dass auch ein technisch weniger versierter Benutzer bei der Montage eines Schubkastens bemüht sein wird, den Schubkasten mit den beiden Kopplungsvorrichtungen der Laufschienen zweier entsprechender Auszugsführungen wirksam zu koppeln. Sollte der Benutzer aber hierbei in unbeabsichtigter Weise diese Kopplung noch nicht sicher herbeigeführt haben, wird durch die schon vorher wirksam werdende weitere Kopplungseinrichtung zwischen den Laufschienen und dem Schubkasten ein Herunterziehen des Schubkastens von den Laufschienen sicher verhindert, womit die schon eingangs geschilderten Gefahren des vollständigen Lösens des Schubkastens von den Laufschienen sicher verhindert sind.

Aus der DE 83 02 002 U ist eine Laufschiene bekannt, die in ihrem rückwärtigen Bereich mit einem Fanghaken ausgestattet ist, der im montierten Zustand eine Öffnung einer Rückwand eines Schubkastens durchtritt und eine Rastnase aufweist, die im montierten Zustand widerhakenartig an der Innenseite der Rückwand anliegt und so ein Herunterziehen des Schubkastens von der Laufschiene verhindert. Der Unterschied zur Konstruktion gemäß vorliegender Erfindung liegt dabei im Wesentlichen darin, dass beim Stand der Technik der Vorsprung die Rückwand erst bei völlig eingeschobenem Schubkasten hintergreift.

Dies bedeutet, dass auch im Stand der Technik eine sichere Kopplung bzw. Fixierung des Schubkastens mit zwei Laufschienen letztlich erst dann erreicht ist, wenn der Schubkasten vollkommen in seine Einschubposition eingeschoben ist. Somit können auch die Vorteile der erfindungsgemäßen Konstruktion nicht erreicht werden.

Aus der US 6,601,933 ist eine andere Laufschiene bekannt.

Erfindungsgemäß bilden die hintere Kopplungsvorrichtung und die weitere Kopplungseinrichtung eine Baueinheit. Erfindungsgemäß besteht die hintere Kopplungseinrichtung aus einem eine Durchbrechung einer Rückwand oder eines in der Rückwandebene eines Schubkastens liegenden Zargenadapter durchtretenden Fanghaken, wobei der Fanghaken zur Laufschiene hin federnd ausgebildet oder mit einem zur Laufschiene hin federbelasteten Hebel versehen ist, wobei der Fanghaken oder der federbelastete Hebel jeweils mit einem als Hinterschnitt ausgebildeten hakenförmigen Vorsprung ausgestattet ist, welcher bei gekoppeltem Schubkasten eine Abzugssperre für einen Schubkasten bildet und wobei der Vorsprung bei gekoppeltem Schubkasten über die Rückseite des Schubkastens hinaus in Richtung des vorderen Endes der Laufschiene vorsteht.

Hierdurch ist eine Baueinheit geschaffen, die zugleich eine Abhebesicherung im Schubkasten im hinteren Endbereich bildet und auch ein Herabziehen des Schubkastens von der Laufschiene bildet, wenn noch nicht beide Kopplungsvorrichtungen des Schubkastens für dessen sichere Fixierung an der Laufschiene wirksam geworden sind.

Dabei kann in vorteilhafter Weise der Fanghaken aus einem mit dem Vorsprung einstückig gefertigten Federstahldraht hergestellt sein.

Eine vorteilhafte Ausführungsform der Erfindung ist auch dann gegeben, wenn der federbelastete Hebel schwenkbar an einem hakenartigen Trägerteil angeschlossen ist.

Im letzteren Falle kann es unter wirtschaftlichen Gesichtspunkten von besonderem Vorteil sein, wenn als hakenartiges Trägerteil ein an sich bekannter Fanghaken Verwendung findet, der bislang bei vergleichbaren Auszugsschienen verwendet worden ist.

Die zusätzliche Kopplungseinrichtung kann auch als separate Anordnung gestaltet sein. So ist es zum Beispiel möglich, dass die zusätzliche Kopplungseinrichtung aus einer aus der Laufschiene heraus ausgestellten und einen Vorsprung bildenden Lasche mit einer Ausnehmung in einem Zargenadapter eines Schubkastens besteht, wobei alternativ auch eine kinematische Umkehr denkbar ist, bei der also an einem Zargenadapter eine ausgestellte Lasche vorgesehen ist, die in eine zugeordnete Ausnehmung der Laufschiene eingreifen kann.

Möglich ist auch eine Ausführungsform einer zusätzlichen Kopplungseinrichtung in der Form, dass an einem Zargenadapter eines Schubkastens eine sich in Richtung des hinteren Endes der Laufschiene erstreckende und mit einem Vorsprung versehene Lasche ausgebildet ist, welche die hintere Kopplungseinrichtung schon hintergreift, wenn eine wirksame Fixierung des Schubkastens durch die beiden Kopplungsvorrichtungen noch nicht hergestellt ist.

Die erfindungsgemäße Auszugsführung für einen Schubkasten ist sowohl in Möbeln, als auch in Haushaltsgeräten, Werkzeugschränken oder ähnlichem einsetzbar.

Weitere Merkmale der Erfindung sind Gegenstand weiterer Unteransprüche.

Ausführungsbeispiele der Erfindung sind in den beigefügten Zeichnungen dargestellt und werden im Folgenden näher beschrieben. Es zeigen:
- Figur 1: eine perspektivische Darstellung eines Möbelkorpus mit mehreren Schubkästen
- Figur 2: eine der Figur 1 entsprechende Darstellung mit einem teilweise aus dem Möbelkorpus herausgezogenen Schubkasten
- Figur 3: eine Seitenansicht eines Schubkastens in einer mit Laufschienen von Auszugsführungen gekoppelten Position
- Figur 4: eine der Figur 3 entsprechende Seitenansicht mit einem in einer Löseposition dargestellten Schubkasten
- Figur 5: eine den Figuren 3 und 4 entsprechende Seitenansicht bei von den Laufschienen gelöster Position des Schubkastens
- Figur 6: eine perspektivische Teil-Darstellung des hinteren Endbereiches einer erfindungsgemäßen Laufschiene zur Kopplung mit einem Schubkasten, der hier unter Weglassung weiterer Schubkastenteile durch eine Schubkastenzarge repräsentiert ist
- Figur 7: eine vergrößerte Darstellung der in Figur 6 mit VII bezeichneten Einzelheit
- Figur 8: eine perspektivische Teil-Darstellung des hinteren Endbereiches einer Laufschiene bei in Löseposition angehobenem Schubkasten gem. Figur 4
- Figur 9: eine vergrößerte Darstellung der in Figur 8 mit IX bezeichneten Einzelheit
- Figur 10: eine der Figur 8 entsprechende perspektivische Teil-Darstellung bei in Löseposition befindlichem Schubkasten
- Figur 11: eine vergrößerte Darstellung der in Figur 10 mit XI bezeichneten Einzelheit
- Figur 12: eine Seitenansicht eines Fanghakens mit einem federbelasteten Hebel
- Figur 13: eine der Figur 12 entsprechende Darstellung bei teilweise aufgeschnittenem Hebel
- Figur 14: eine der Figur 13 entsprechende Teilschnitt-Darstellung bei entgegen der Federwirkung angehobenem Hebel
- Figur 15: eine perspektivische Darstellung einer Laufschiene einer erfindungsgemäßen Auszugsführung
- Figur 16: eine vergrößerte Darstellung der in Figur 15 mit XVI bezeichneten Einzelheit
- Figur 17: eine Explosionsdarstellung einer hinteren Kopplungsvorrichtung mit zusätzlicher Kopplungseinrichtung entsprechend den Figuren 12 bis 14
- Figur 18: eine im Wesentlichen der Figur 6 entsprechende Darstellung nach einem weiteren Ausführungsbeispiel der Erfindung
- Figur 19: eine vergrößerte Darstellung der in Figur 18 mit XIX bezeichneten Einzelheit.
- Figur 20: eine perspektivische Darstellung einer Auszugsführung nach einem nicht erfindungsgemäßen Ausführungsbeispiel
- Figur 21: eine vergrößerte Darstellung der in Figur 20 mit XXI bezeichneten Einzelheit
- Figur 22: eine der Figur 21 entsprechende Detaildarstellung bei einer von Figur 21 abweichenden Verschiebeposition zwischen Laufschiene und einem Zargenadapter eines Schubkastens
- Figur 23: eine Perspektivdarstellung einer Auszugsführung nach einem weiteren nicht erfinderungsgemäßen Ausführungsbeispiel
- Figur 24: eine vergrößerte Darstellung der in Figur 23 mit XXIV bezeichneten Einzelheit
- Figur 25: eine der Figur 24 entsprechende Detaildarstellung bei einer von Figur 24 abweichenden Verschiebeposition zwischen Laufschiene und einem Zargenadapter eines Schubkastens
- Figur 26: eine Perspektivdarstellung einer Auszugsführung nach einem weiteren nicht erfinderungsgemäßen Ausführungsbeispiel
- Figur 27: eine der Figur 26 entsprechende Perspektivdarstellung bei einer von Figur 26 abweichenden Verschiebeposition zwischen Laufschiene und einem Zargenadapter eines Schubkastens
- Figur 28: eine weitere Perspektivdarstellung der Auszugsführung mit einer Verschiebeposition zwischen Laufschiene und Zargenadapter gemäß Figur 27
- Figur 29: eine vergrößerte Darstellung der in Figur 28 mit XXIX bezeichneten Einzelheit
- Figur 30: eine Perspektivdarstellung des hinteren Endbereiches der Auszugsführung gemäß den Figuren 26 bis 29 in einer Löseposition
- Figur 31: die in Figur 30 mit XXXI bezeichnete Einzelheit in vergrößerter Darstellung.

In den Figuren 1 und 2 ist mit dem Bezugszeichen 1 ein Möbelkorpus bezeichnet, in dem mindestens ein Schubkasten 2 verschiebbar angeordnet ist. Der Schubkasten 2 ist an seinem vorderen Ende mit einer Frontblende 3 ausgestattet, die bei geschlossenem Schubkasten 2 an der Stirnseite des Möbelkorpus 1 anliegt, so wie dies in Figur 1 dargestellt ist.

Der Schubkasten 2 ist in an sich bekannter Weise über zwei Auszugsführungen 4 verschiebbar im Möbelkorpus 1 angeordnet. Jede Auszugsführung 4 besteht in an sich bekannter Weise aus einer korpusseitig festlegbaren Korpusschiene 5 und weist darüber hinaus eine Laufschiene 6 auf, mit welcher der Schubkasten 2 gekoppelt ist. Da die Laufschiene 6 und die Art der Kopplung des Schubkastens 2 mit dieser Laufschiene 6 den Kern der vorliegenden Erfindung ausmachen, ist aus Gründen der Vereinfachung der Darstellung in den Figuren 6 bis 11 und 15 bis 18 jeweils nur eine Laufschiene 6 einer erfindungsgemäßen Auszugsführung 4 dargestellt und vom Schubkasten 2 ist lediglich ein Zargenadapter 7 gezeigt, welches fester Bestandteil eines Schubkastens 2 ist, so dass auf die Darstellung der übrigen Schubkastenteile hier verzichtet werden kann.

Generell gilt für alle Ausführungsbeispiele, die noch beschrieben werden, dass ein Schubkasten 2 auf den Laufschienen 6 der Auszugsführungen 4 fixierbar ist durch eine vordere und eine hintere Kopplungsvorrichtung. Dabei dient die vordere Kopplungsvorrichtung dazu, den Schubkasten 2 sowohl gegen Abheben wie auch Herabziehen von den Laufschienen 6 zu sichern. Die hintere Kopplungsvorrichtung dient dazu, einen Schubkasten 2 gegen Abheben relativ von den Laufschienen 6 zu fixieren.

Lediglich als mögliche Ausführungsform einer vorderen Kopplungsvorrichtung sind in den gezeigten Ausführungsbeispielen die Laufschienen 6 jeweils in ihren vorderen, stirnseitigen Endbereichen mit einem mit Rasten 8 versehenen Einschnitt 9 ausgestattet, innerhalb dessen ein schubkastenseitiges und insgesamt mit dem Bezugszeichen 10 bezeichnetes Rastelement rastend aufnehmbar ist. Dies geht beispielsweise aus den Figuren 15 und 16 hervor.

Wenn das Rastelement 10, welches am Schubkasten 2 befestigt ist, innerhalb des Einschnittes 9 eingerastet ist, ist ein Abziehen des Schubkastens 2 von der Laufschiene 6 in Längsrichtung der Laufschiene 6 nicht mehr möglich. Das Rastelement 10 ist so gestaltet, dass lediglich ein Anheben des Schubkastens 2 unter Trennung des Rastelementes 10 von der Laufschiene 6 nach oben durchführbar ist, wobei dies nur unter einem gewissen Kraftaufwand möglich ist, so dass ein unbeabsichtigtes Abheben des Schubkastens auch im vorderen Bereich nicht möglich ist.

Generell sind im hinteren Endbereich der Laufschienen 6 Kopplungsvorrichtungen vorgesehen, die lediglich das Abheben des Schubkastens von der Laufschiene 6 verhindern.

Um ein Herunterziehen des Schubkastens von der Laufschiene 6 zu vermeiden, wenn die beiden angesprochenen Kopplungsvorrichtungen den Schubkasten 2 noch nicht ordnungsgemäß auf der Laufschiene 6 fixiert haben, ist eine weitere Kopplungseinrichtung vorgesehen, welche den Schubkasten 2 zumindest gegen ein Herunterziehen von der Laufschiene 6 sichert, bevor wenigstens eine der beiden anderen Kopplungsvorrichtungen mit dem Schubkasten 2 im Eingriff ist.

Dies wird im Folgenden nun ausführlich erläutert.

Beim Ausführungsbeispiel der Erfindung nach den Figuren 6 bis 17 ist im hinteren Endbereich der Laufschiene 6 ein Fanghaken 11 befestigt, der aus einem hakenartigen Trägerteil 12 und einem daran schwenkbar gelagerten Hebel 13 besteht, wobei der Hebel 13 eine Durchbrechung 14 eines in der Rückwandebene liegenden Schenkels des Zargenadapters 7 durchtritt.

Der Hebel 13 ist in noch zu beschreibender Weise federbelastet derart, dass dieser Hebel 13 ständig zur Laufschiene 6 hin belastet ist.

An der Unterseite ist der Hebel 13 mit einem als Hinterschnitt ausgebildeten hakenförmigen Vorsprung 15 versehen, welcher nach dem Durchtritt des Hebels 13 durch die Durchbrechung 14 den entsprechenden Bereich des Zargenadapters 7 von der Schubkasteninnenseite her übergreift.

Somit ist nach dem Durchstecken des Hebels 13 und dem Hintergreifen des Zargenadapters 7 oder entsprechend einer Rückwand eine Trennung des Schubkastens 2 von der Laufschiene 6 nicht mehr ohne weiteres möglich. Es wird gewissermaßen eine Abzugssperre für den Schubkasten 2 gebildet.

Diese Abzugssperre wird schon wirksam, bevor das im vorderen Bereich des Schubkastens 2 angeordnete Rastelement 10 in dem Einschnitt 9 verrastet.

Mit anderen Worten wird ein ungewolltes Abziehen des Schubkastens 2 von der Laufschiene 6 schon verhindert, bevor der Schubkasten 2 in bestimmungsgemäßer Weise im vorderen stirnseitigen Bereich der Laufschiene 6 endgültig verrastet und in Verschieberichtung gesichert wird.

Wie insbesondere die Figuren 12 bis 14 zeigen, ist der Hebel 13 aus einem kappenartigen und das Trägerteil 12 von oben übergreifenden Formteil gebildet. An diesem Formteil ist beispielsweise durch einen Freischnitt ein Federabschnitt 13a gebildet, der mit seinem freien Ende 13b an der Unterseite des stirnseitigen Endes des hakenartigen Trägerteiles 12 anliegt, was die Figuren 13 und 14 sehr deutlich zeigen. Durch diesen Federabschnitt 13a ist der Hebel 13 ständig nach unten, das heißt in Richtung der Laufschiene 6 belastet, wie schon mehrfach erwähnt worden ist.

An seinem vorderen, stirnseitigen Ende ist der Hebel 13 mit einer bogenförmigen Abrundung 13c versehen, welche beim Einlaufen dieses Hebels 13 in den Bereich der Durchbrechung 14 des Zargenadapters 7 über dessen untere Begrenzungskante hinweg geführt und angehoben wird, so dass diese Abrundung als Einfahrhilfe für den Hebel 13 in den Bereich der Durchbrechung 14 bezeichnet werden kann. Es wäre auch denkbar, hier eine exakte Einführschräge vorzusehen.

Die schwenkbewegliche Lagerung des Hebels 13 auf dem Tragteil 12 erfolgt beispielsweise durch aus dem Hebel 13 gegensinnig zueinander ausgeprägten Lagerhaken 16, welche in eine Lagerbohrung 17 (welche in der Darstellung Figur 17 erkennbar ist) eingreifen.

Somit sind zusätzliche Verbindungsteile wie Lagerbolzen oder dergleichen nicht erforderlich und die Montage gestaltet sich auch vergleichsweise einfach.

Bevorzugt ist der Hebel 13 ebenso wie das winkelförmige Trägerteil 12 jeweils einstückig aus Metall hergestellt.

Dabei ist der Hebel 13 bevorzugt aus einem Federblech als Stanz-, Biegeteil ausgebildet.

In den Figuren 18 und 19 ist ein Ausführungsbeispiel der Erfindung gezeigt, bei dem der Fanghaken 11 insgesamt einstückig hergestellt und aus einem Federstahldraht hergestellt ist, der beispielsweise an einem hakenartigen Tragteil 12 befestigt ist, wie es auch beim Ausführungsbeispiel nach den übrigen Figuren zur Lagerung des Hebels 13 verwendet ist.

Selbstverständlich kann der einstückig aus Federstahldraht hergestellte Fanghaken 11 auch an einem anderen Lagerteil befestigt sein, welches seinerseits fest mit der Laufschiene 6 verbunden ist.

Der gebogene Federstahldraht des Fanghakens 11 nach dem Ausführungsbeispiel gemäß den Figuren 18 und 19 ist in seinem vorderen Endbereich mit einer schlaufenartigen Umbiegung 18 versehen, deren freies Ende unterhalb des übrigen Abschnittes des Drahtes liegt und somit einen Vorsprung 15 bildet, der nach Durchstecken durch eine Durchbrechung 14 an der Innenseite des entsprechenden Zargenadapters 7 oder einer Rückwand anliegt und somit eine Abzugssperre bilden kann, wie dies in Figur 19 deutlich gezeigt ist. Durch die Umbiegung 18 wird wiederum ein bequemes Einführen des entsprechend gestalteten Fanghakens 11 in den Bereich der Durchbrechung 14 gewährleistet.

Um ein Lösen eines Schubkastens 2 bedarfsweise trotz der Gestaltung des Fanghakens 11 als Abzugssperre durchführen zu können, ist folgende Vorgehensweise erforderlich:

Zunächst ist der Schubkasten 2 in eine Auszugsposition, vorzugsweise in eine maximale Auszugsposition aus dem Möbelkorpus 1 herauszuziehen. In der Auszugsposition, vorzugsweise in der maximalen Auszugsposition, wird der Schubkasten 2 dann in seinem vorderen Endbereich durch Anheben von der Laufschiene 6 gelöst, wobei gleichzeitig das vordere Ende des Fanghakens 11 entgegen der Federwirkung so weit angehoben wird, dass der Vorsprung 15 oberhalb der unteren Kante der Durchbrechung 14 liegt. Somit kann nun der Schubkasten 2 weiter nach vorne gezogen und somit von der Laufschiene 6 völlig getrennt werden.

Die vorstehend beschriebene Trennung des Schubkastens von der Laufschiene 6 ist auch bei allen weiteren, noch zu beschreibenden Ausführungsbeispielen auf die angegebene Weise möglich.

Durch die Gesamtlänge des Fanghakens 11 wird gemäß vorliegender Erfindung die Möglichkeit geschaffen, eine Abzugssperre für den Schubkasten 2 recht schnell zu bewirken, das heißt im vorliegenden Fall, schon nach einer relativ kurzen Einschubtiefe des Schubkastens 2 in den Möbelkorpus 1. In jedem Falle sollte die Abzugssperre aber schon dann wirksam sein, wenn eine Verrastung des Schubkastens 2 im vorderen Stirnseitenbereich der Laufschiene 6 noch nicht erfolgt ist. Dadurch werden ein ungewolltes Abziehen des Schubkastens 2 von der Laufschiene 6 und die damit verbundenen Gefahren vermieden.

Die Explosionsdarstellung gemäß Figur 17 zeigt noch einmal in besonders deutlicher Form, dass der Hebel 13 auf das winkelförmige Trägerteil 12 aufschiebbar und durch die zueinander gegensinnig ausgeprägten Lagerhaken 16, die in eine Lagerbohrung 17 des Trägerteiles 12 eingreifen können, schwenkbar mit dem Trägerteil 12 verbindbar ist.

Die Figuren 20 bis 22 zeigen ein nicht erfinderungsgemäßes Ausführungsbeispiel, bei dem aus der Laufschiene 6 eine nach oben ausgestellte und einen Vorsprung bildende Lasche 19 vorgesehen ist, welche in einer Ausnehmung 20 des Zargenadapters 7 von begrenzter Länge eingreifen kann. Ist der Schubkasten 2, hier stellvertretend dargestellt durch den Zargenadapter 7, in die völlig gesicherte Position eingeschoben, befindet sich die nach oben ausgestellte Lasche 19 ohne eine Wirkung zu erzielen innerhalb des Längenbereiches der Ausnehmung 20, so wie Figur 22 dies zeigt. Die Figuren 20 und 21 machen deutlich, dass für den Fall, dass eine ordnungsgemäße Fixierung des Schubkastens 2 gegenüber der Laufschiene 6 noch nicht erfolgt ist, bei dem Versuch, den Schubkasten 2 von der Laufschiene 6 abzuziehen, die ausgestellte Lasche 19 an ein stirnseitiges Ende 21 der Ausnehmung 20 anstößt, wodurch das Abziehen des Schubkastens von der Laufschiene 6 verhindert wird.

Soll eine bewusste Trennung des Schubkastens 2 von der Laufschiene 6 herbeigeführt werden, kann dies in üblicher Weise durch Anheben des Schubkastens 2 erfolgen.

Die Figuren 20 bis 22 zeigen also eine zusätzliche Kopplungseinrichtung unabhängig von der hinteren Kopplungsvorrichtung in Form eines starren Fanghakens 22.

Die Figuren 23 bis 25 zeigen gewissermaßen eine kinematische Umkehr des Ausführungsbeispiels gemäß den Figuren 20 bis 22, in denen nämlich am Zargenadapter 7 eine ausgestellte und einen Vorsprung bildende Lasche 19, die auch als Federelement ausgestaltet sein kann, vorgesehen ist, welche in eine Ausnehmung 20 der Laufschiene 6 eingreifen kann.

Die Figuren 26 bis 31 zeigen ein nicht erfinderungsgemäßes Ausführungsbeispiel, bei dem am hinteren Ende des Zargenadapters 7 eine in Richtung des hinteren Endes der Laufschiene 6 sich ersteckende Lasche 23 vorgesehen ist, die mit einem abgewinkelten, als Vorsprung wirkenden Endstück 23a ausgestaltet ist und mit diesem Endstück 23a einen winkelartigen Fanghaken 22 hintergreifen kann, wenn eine ordnungsgemäße Fixierung des Schubkastens 2 gegenüber der Laufschiene 6 noch nicht gegeben ist.

Auch bei diesem Ausführungsbeispiel ist es möglich, eine bewusste Trennung von Schubkasten 2 und Laufschiene 6 durch Anheben des Schubkastens in seinem vorderen Bereich herbeizuführen, so wie dies in den Figuren 30 und 31 angedeutet ist.

Die dargestellten Ausführungsbeispiele machen deutlich, dass es eine Vielzahl von Möglichkeiten gibt, Kopplungsvorrichtungen vorzusehen, die für eine sichere Fixierung des Schubkastens 2 gegenüber einer Laufschiene 6 sorgen und das es ebenso eine Vielzahl von Möglichkeiten für die Anordnung einer zusätzlichen Kopplungseinrichtung gibt, mittels derer eine Abzugssperre für den Schubkasten 2 schon dann gegeben ist, wenn die beiden anderen Kopplungsvorrichtungen noch nicht wirksam sind.

Insoweit sind die dargestellten Ausführungsbeispiele lediglich als Möglichkeiten anzusehen, von denen durchaus vielfältige Abweichungsmöglichkeiten bestehen.

### Bezugszeichenliste

- 1: Möbelkorpus
- 2: Schubkasten
- 3: Frontblende
- 4: Auszugsführung
- 5: Korpusschiene
- 6: Laufschiene
- 7: Zargenadapter
- 8: Raste
- 9: Einschnitt
- 10: Rastelement
- 11: Fanghaken
- 12: Trägerteil
- 13: Hebel
- 13a: Federabschnitt
- 13b: freies Ende
- 13c: Abrundung
- 14: Durchbrechung
- 15: Vorsprung
- 16: Lagerhaken
- 17: Lagerbohrung
- 18: Umbiegung
- 19: Lasche
- 20: Ausnehmung
- 21: Ende
- 22: Fanghaken
- 23: Lasche
- 23a: Endstück

## Patentansprüche

1. Auszugsführung (4) für einen Schubkasten (2), mit einer mit einem Schubkasten (2) koppelbaren Laufschiene (6), mit einer vorderen und einer hinteren Kopplungsvorrichtung, die zur Fixierung des Schubkastens (2) auf der Laufschiene (6) dienen, und einer weiteren Kopplungseinrichtung, welche den Schubkasten (2) zumindest gegen ein Herunterziehen von der Laufschiene (6) sichert, bevor wenigstens eine der beiden anderen Kopplungsvorrichtungen mit dem Schubkasten im Eingriff ist, wobei die hintere Kopplungsvorrichtung und die weitere Kopplungseinrichtung eine Baueinheit bilden, **dadurch gekennzeichnet, dass** die hintere Kopplungseinrichtung aus einem einen Durchbruch (14) einer Rückwand oder eines in der Rückwandebene eines Schubkastens (2) liegenden Zargenadapter (7) durchtretenden Fanghaken besteht, wobei der Fanghaken zur Laufschiene (6) hin federnd ausgebildet oder mit einem zur Laufschiene (6) hin federbelasteten Hebel (13) versehen ist, wobei der Fanghaken oder der federbelastete Hebel (13) jeweils mit einem Vorsprung (15) ausgestattet ist, welcher bei gekoppeltem Schubkasten (2) eine Abzugssperre für einen Schubkasten bildet und wobei der Vorsprung (15) bei gekoppeltem Schubkasten (2) über die Rückseite des Schubkastens (2) hinaus in Richtung des vorderen Endes der Laufschiene (6) vorsteht.

2. Auszugsführung nach Anspruch 1, **dadurch gekennzeichnet, dass** der Fanghaken (11) mit dem Vorsprung (15) aus einem einstückig gefertigten Federstahldraht hergestellt ist.

3. Auszugsführung nach Anspruch 1 oder 2, **dadurch gekennzeichnet, dass** der federbelastete Hebel (13) schwenkbar an einem Trägerteil (12) angeschlossen ist.

4. Auszugsführung nach Anspruch 1, **dadurch gekennzeichnet, dass** der Hebel (13) aus einem kappenartigen und das Trägerteil (12) von oben übergreifenden Formteil besteht.

5. Auszugsführung nach Anspruch 4, **dadurch gekennzeichnet, dass** am Formteil ein Federabschnitt (13a) ausgebildet ist, der den Hebel (13) ständig in Richtung Laufschiene (6) belastet.

6. Auszugsführung nach Anspruch 4 oder 5, **dadurch gekennzeichnet, dass** der als Formteil ausgebildete Hebel (13) mit zwei aneinander gegenüberliegenden und einander entgegengesetzt geneigten Lagerlaschen (16) versehen ist, welche in eine Lagerbohrung (17) des Trägerteiles (12) eingreifen.

7. Auszugsführung nach einem der vorgehenden Ansprüche, **dadurch gekennzeichnet, dass** im vorderen Endbereich des Hebels (13) oder des einstückig hergestellten Fanghakens (11) eine Abrundung (13c) beziehungsweise eine abgerundete Umbiegung (18) vorgesehen ist, wobei die Abrundung oder die Umbiegung als Einführhilfe für den Hebel (13) beziehungsweise den Fanghaken (11) in eine Durchbrechung (14) eines Zargenadapters (7) oder einer Rückwand eines Schubkastens (2) dienen.

8. Auszugsführung nach einem der vorhergehenden Ansprüche, **dadurch gekennzeichnet, dass** das hakenartige Trägerteil (12) aus einem an sich bekannten und ausschließlich Abhebesicherungs-Funktion aufweisenden Fanghaken besteht.

9. Auszugsführung nach einem der vorhergehenden Ansprüche, **dadurch gekennzeichnet, dass** die zusätzliche Kopplungseinrichtung bei ganz oder teilweise herausgezogenem Schubkasten (2) durch Anheben des Schubkastens (2) in seinem vorderen Endbereich entkoppelbar ist.

## Claims

1. A pull-out guide (4) for a drawer (2), comprising a running rail (6) that can be coupled to a drawer (2), a front and rear coupling apparatus which can be used to fix the drawer (2) to the running rail (6), and comprising a further coupling device which secures the drawer (2) at least against being pulled down from the running rail (6) before at least one of the two other coupling apparatuses is in engagement with the drawer, wherein the rear coupling apparatus and the further coupling device form a modular unit, **characterized in that** the rear coupling apparatus consists of an arresting hook which passes through a breakthrough (14) in a rear wall or a frame adapter (7) situated in the rear wall plane of a drawer (2), wherein the arresting hook is formed in a resilient manner towards the running rail (6) or is provided with a spring-loaded lever (13) towards the running rail (6), wherein the arresting hook or the spring-loaded lever (13) is respectively equipped with a projection (15) which, when the drawer (2) is coupled, forms a removal blocking system for a drawer, and wherein the projection (15), when the drawer (2) is coupled, protrudes beyond the rear side of the drawer (2) in the direction of the front end of the running rail (6).

2. A pull-out guide according to claim 1, **characterized in that** the arresting hook (11) with the projection (15) is made of an integrally produced spring steel wire.

3. A pull-out guide according to claim 1 or 2, **characterized in that** the spring-loaded lever (13) is pivotably connected to a carrier part (12).

4. A pull-out guide according to claim 1, **characterized in that** the lever (13) consists of a cap-shaped formed part which engages beyond the carrier part (12) from above.

5. A pull-out guide according to claim 4, **characterized in that** a spring section (13a) is formed on the formed part, which continuously loads the lever (13) in the direction of the running rail (6).

6. A pull-out guide according to claim 4 or 5, **characterized in that** the lever (13), which is formed as a formed part, is provided with two bearing tabs (16) which are situated opposite on each other and are inclined in an opposite direction against each other, and which engage in a bearing borehole (17) of the carrier part (12).

7. A pull-out guide according to one of the preceding claims, **characterized in that** a rounded portion (13c) or a rounded bent portion (18) is provided in the front end region of the lever (13) or the integrally produced arresting hook (11), wherein the rounded portion or the bent portion is used as an insertion aid for the lever (13) or the arresting hook (11) into a breakthrough (14) of a frame adapter (7) or a rear wall of a drawer (2).

8. A pull-out guide according to one of the preceding claims, **characterized in that** the hook-like carrier part (12) consists of a generally known arresting hook whose only function is to prevent lifting off.

9. A pull-out guide according to one of the preceding claims, **characterized in that** the additional coupling device, when the drawer (2) is fully or partly extended, can be decoupled by lifting the drawer (2) in its front end region.

## Revendications

1. Une coulisse (4) pour un tiroir (2) avec un tiroir (2) qui peut être couplé à une glissière (6) avec un dispositif de couplage avant et arrière qui servent pour la fixation du tiroir (2) sur la glissière (6) et un dispositif de couplage de plus qui au moins sécurise le tiroir (2) contre la traction de la glissière (6) avant qu'au moins l'un des deux autres dispositifs de couplage s'encliquète le tiroir cependant le dispositif de couplage arrière et le dispositif de couplage de plus forment un élément, **caractérisé en ce que** le dispositif de couplage arrière est composé d'un crochet d'arrêt passant un ajour (14) d'un panneau arrière ou un adaptateur d'un dormant se trouvant sur un plan d'un panneau arrière du tiroir (2) cependant le crochet d'arrêt est élastique vers la glissière (6) ou composé avec un levier (13) qui, vers la glissière (6) est à ressort, cependant le crochet d'arrêt ou le levier à ressort contient un épaulement (15) qui, quand le tiroir (2) est couplé, forme une blocage de l'enlevage pour un tiroir cependant l'épaulement (15), quand le tiroir (2) est couplé, déborde la partie arrière du tiroir (2) en direction de la partie avant de la glissière (6).

2. Une coulisse selon la revendication 1, **caractérisée en ce que** le crochet d'arrêt (11) avec l'épaulement (15) est fabriqué d'un fil en acier à languette étant produit intégralement.

3. Une coulisse selon la revendication 1 ou 2, **caractérisée en ce que** le levier à ressort (13) est joint à une partie porteuse (12) de manière pivotante.

4. Une coulisse selon la revendication 1, **caractérisée en ce que** le levier (13) consiste d'une pièce moulée à l'air de bonnet et la partie porteuse (12) consiste d'une pièce moulée débordant par le haut.

5. Une coulisse selon la revendication 4, **caractérisée en ce qu'**une partie de ressort (13a) chargeant le levier (13) constamment en direction à la coulisse (6) est formé à la pièce moulée.

6. Une coulisse selon la revendication 4 ou 5, **caractérisée en ce que** le levier (13) consistant d'une pièce moulée s'assortit des languettes de palier (16) étant disposés en vis-à-vis et penchés en sens inverse qui s'encliquètent le forage de palier (17) de la partie porteuse (12).

7. Une coulisse selon une des revendications précédentes, **caractérisée en ce que** le zone d'extrémité avant du levier (13) ou du crochet d'arrêt (11) fabriqué intégralement prévoit un arrondissement (13c) ou une flexion arrondie (18) respectivement qui servent comme aide d'engagement du levier (13) ou du crochet d'arrêt (11) respectivement dans un ajour (14) d'un adaptateur d'un dormant ou dans un panneau arrière du tiroir (2)

8. Une coulisse selon une des revendications précédentes, **caractérisée en ce que** la partie porteuse (12) de l'air de bonnet consiste d'un crochet d'arrêt qui est connu en soi et ne comporte qu'une fonction de sécurisation de levage.

9. Une coulisse selon une des revendications précédentes, **caractérisée en ce que** l'installation de couplage additionnelle peut être découplée sur le plan de son zone d'extrémité avant par moyen de soulever le tiroir (2) qui est entièrement ou partiellement sorti.
